# EUROPÄISCHE PATENTSCHRIFT

(11) **EP 2 773 813 B1**
(45) Veröffentlichungstag und Bekanntmachung des Hinweises auf die Patenterteilung: **30.09.2015**
(21) Anmeldenummer: 12813828.6
(22) Anmeldetag: 20.12.2012
(51) Int. Cl.: D21F 1/00

(54) **VERFAHREN ZUM ÄNDERN DER FORMATION EINER PAPIERBAHN UND PAPIERMASCHINE**
METHOD FOR MODIFYING THE FORMATION OF A PAPER WEB AND PAPERMAKING MACHINE
PROCÉDÉ POUR MODIFIER LA FORMATION D'UNE BANDE DE PAPIER ET MACHINE À PAPIER

(30) Priorität: 29.12.2011 DE 102011090121
(43) Veröffentlichungstag der Anmeldung: 10.09.2014
(73) Patentinhaber: Siemens Aktiengesellschaft, 80333 München (DE)
(72) Erfinder: HARTMANN, Werner, 91085 Weisendorf (DE); IRNSTORFER, Matthias, 91301 Forchheim (DE); SCHWARZ, Hermann, 97084 Würzburg (DE); SCHÖLER, Georg, 91056 Erlangen (DE); SIEBER, Albrecht, 91096 Möhrendorf (DE)
(86) Internationale Anmeldenummer: PCT/EP2012/076260
(87) Internationale Veröffentlichungsnummer: WO 2013/098170

(56) Entgegenhaltungen:
- WO-A1-2004/101891
- WO-A1-2006/134069

## Beschreibung

Die Erfindung betrifft ein Verfahren zum Ändern einer Formation von Papierfasern in einer Papierbahn, sowie eine Papiermaschine.

Die Blattbildung ist ein wichtiger Prozess während der Papierherstellung. Dazu wird eine Suspension aus Papierfasern, Hilfsstoffen und Wasser, möglichst gleichmäßig über die Papierbahnbreite verteilt, einer Blattbildungsvorrichtung, z.B. einer Siebpartie einer industriellen Papiermaschine, zugeführt. Beispielsweise läuft bei Langsiebpapiermaschinen die Fasersuspension auf ein endlos umlaufendes Sieb.

Die Qualität von Papier wird unter anderem durch die sogenannte Formation bestimmt, d.h. die Anordnung, Ausrichtung und Verteilung der Fasern im Papier. In der Regel sind aufgrund der Siebanordnung und der hohen Siebgeschwindigkeit in einer industriellen Papiermaschine die Papierfasern im Papier überwiegend entlang der Sieblaufrichtung ausgerichtet, so dass die Eigenschaften des Papiers, z.B. Reißfestigkeit oder Längenausdehnung, in den beiden Hauptrichtungen längs und quer zur Papierbahn erheblich differieren. Um ähnlichere Eigenschaften einer Papierbahn in den beiden Hauptrichtungen längs und quer zur Papierbahn zu erzielen, z.B. eine höhere Reißfestigkeit des Papiers in der Richtung quer zur Papierbahn zu erhalten, ist es notwendig, einen größeren Teil der Fasern als bisher quer zur Sieblaufrichtung bzw. die Fasern ganz allgemein isotroper auszurichten.

Auch kann es bei der Blattbildung zu einer Flockenbildung kommen, d.h. im Papiergefüge bilden sich Stellen mit einer höheren Faserkonzentration, den sogenannten Flocken, und Stellen mit einer geringeren Faserkonzentration. Dadurch wird das Erscheinungsbild, die Ebenmäßigkeit und die Festigkeit des Papiers unvorteilhaft beeinflusst. Um eine Verbesserung dieses Aspekts der Formation zu erreichen, muss eine Flockenbildung von vorneherein vermieden werden oder müssen in der Siebpartie zunächst gebildete Flocken wieder aufgelöst bzw. zerschlagen und somit die Faserverteilung vergleichmäßigt werden.

Bisher wird versucht, durch eine Anpassung unterschiedlicher Verfahrensparameter, z.B. der Volumengeschwindigkeit bei der Aufbringung der Suspension auf das Sieb, des Auftrittswinkels der Suspension auf das Sieb und der Siebgeschwindigkeit, sowohl die Ausrichtung und Verteilung der Fasern im Papier als auch die Entwässerung auf dem Sieb bzw. in der sog. Nasspartie zu beeinflussen. Allerdings wird die Formation durch verschiedene Parameter bestimmt, die nur bedingt durch das herkömmliche Verfahren der Papierherstellung beeinflussbar sind.

WO 2006/134069 A1 (Siemens), die als nächstliegender Stand der Technik betrachtet wird, beschreibt, dass ein Plasma zur Erzeugung von Radikalen in einer Papierbahn verwendet wird. Diese Radikale führen zum Einen zu einer erhöhten Bindungsfestigkeit der Fasern untereinander und zum Anderen zu einer Bleichung der Papierbahn. Eine Änderung der Faserausrichtung und -verteilung der Papierfasern durch Druckwellen, die durch eine elektrische Entladung ausgelöst werden, wird nicht beschrieben. Es wird auch nicht beschrieben, dass mindestens eine Elektrode mit einem Dielektrikum belegt ist.

Aufgabe der vorliegenden Erfindung ist eine Verbesserung der Formation in einer Papierbahn.

Die Aufgabe wird gelöst durch ein Verfahren nach Anspruch 1. Und die Aufgabe wird gelöst durch eine Papiermaschine nach Anspruch 8.

Die vorliegende Erfindung beschreibt eine Verfahrensinnovation, die eine Verbesserung der Formation durch Ausnutzen von elektrischen Entladungen im Herstellungsprozess am Immobilitätspunkt oder kurz vor bzw. nach dem Immobilitätspunkt realisiert. Der Immobilitätspunkt ist erreicht, wenn die Fasern sich nicht mehr frei in der Fasersuspension bewegen können, sondern schon auf dem Sieb fixiert sind. Der Begriff "Formation" umfasst dabei sowohl die Verteilung der Papierfasern in der Papierbahn als auch die Orientierung der Fasern, d.h. deren Ausrichtung. Grundgedanke der Erfindung ist eine Änderung bzw. Beeinflussung der Formation, d.h. der Faserausrichtung und -verteilung im Papier, durch eine lokale Einwirkung von Druckwellen, welche von lokalen elektrischen Entladungen ausgelöst werden, im Nassbereich der Papierherstellung. Die Druckwellen um einen Entladungskanal bzw. -fußpunkt werden dazu ausgenutzt, lokal Energie in die Faserlage bzw. die Papierbahn einzubringen, um dadurch bereits gebildete Flocken wieder auszulösen bzw. zu zerschlagen und damit eine gleichmäßigere Verteilung von Fasern zu erreichen, und um Papierfasern seitlich zu verdrängen und damit eine stärker statistische Ausrichtung der Fasern zu erreichen. Eine endliche, d.h. begrenzte, elastische Rückstellung der Fasern führt dazu, dass sich der Bereich des Entladungskanals weitgehend wieder schließt, so dass in der Papierbahn keine durch die Entladungen hervorgerufene Löcher verbleiben.

Die Erfindung erzielt durch den Einsatz von elektrischen Entladungen während des Papierherstellungsprozesses eine Verbesserung der Formation, d.h. der Verteilung und Orientierung von Papierfasern, insbesondere Zellstofffasern, in der Papierbahn. Durch das neue Verfahren ist es möglich, eine Papierbahn mit verbesserter Qualität, insbesondere hinsichtlich der Formation, zu realisieren. Dadurch wird das Erscheinungsbild, die Ebenmäßigkeit und die Festigkeit des Papiers verbessert. Somit ist sowohl ein optimierter Herstellungsprozess mit geringerem Ausschuss möglich als auch ein qualitativ hochwertigeres Produkt, unter Umständen mit einem höheren erzielbaren Erlös, herstellbar.

Vorteilhafte Ausgestaltungen und Weiterbildungen der Erfindung ergeben sich aus den abhängigen Ansprüchen. Dabei kann das erfindungsgemäße Verfahren auch entsprechend den abhängigen Vorrichtungsansprüchen weitergebildet sein, und umgekehrt.

Gemäß der Erfindung ist die mindestens eine elektrische Entladung eine dielektrische Barriereentladung. Als Entladung wird bevorzugt eine Dielektrische Barriere-Entladung (= DBE) bei Atmosphärendruck vorgeschlagen. Die dielektrische Barriereentladung (englisch: Dielectric Barrier Discharge, DBD) ist auch unter der Bezeichnung "stille elektrische Entladung" bekannt. Es handelt sich dabei um eine elektrische Gasentladung.

Gemäß der Erfindung wird zum Erzeugen der mindestens einen elektrischen Entladung eine elektrische Spannung
a) zwischen mindestens einer ersten Elektrode und der noch feuchten Papierbahn oder
b) zwischen der mindestens einen ersten Elektrode und mindestens einer zweiten Elektrode
angelegt.

Dabei ist zumindest die mindestens eine erste Elektrode mit einem Dielektrikum belegt. Dies ermöglicht es, dass im Luftspalt zwischen der mindestens einen Elektrode und der Papierbahn oder zwischen den beiden Elektroden eine dielektrisch behinderte Entladung stattfindet. Vorzugsweise ist die dielektrische Schicht fest mit der Elektrode verbunden.

Dabei ist es im Fall b) bevorzugt, dass die feuchte Papierbahn durch eine Elektrodenanordnung umfassend die erste und zweite Elektrode geführt wird, wobei die erste und zweite Elektrode auf unterschiedlichen Seiten der Papierbahn angeordnet sind. Weiterhin ist es von Vorteil, wenn die Vorrichtung eine Anordnung von mindestens zwei Elektroden aufweist, wobei mindestens eine Elektrode von zwei einander zugeordneten Elektroden auf gegenüberliegenden Seiten der Papierbahn, zwischen denen eine elektrische Entladung stattfindet, mit einem Dielektrikum belegt ist, die als eine dielektrische "Barriere" wirkt.

Gemäß einer vorteilhaften Weiterbildung der Erfindung wird die feuchte Papierbahn durch eine Anordnung von mindestens zwei Elektroden, vorzugsweise umfassend die erste und zweite Elektrode, geführt, wobei auf jeder Seite der Papierbahn mindestens eine Elektrode angeordnet ist, vorzugsweise die erste und zweite Elektrode auf unterschiedlichen Seiten der Papierbahn angeordnet sind. Dabei wird zwischen Elektroden auf gegenüberliegenden Seiten der Papierbahn eine elektrische Spannung zum Erzeugen der mindestens einen elektrischen Entladung angelegt.

In einer Ausführung mit nur einer dielektrisch beschichteten Elektrode befindet sich diese vorzugsweise nur auf einer Seite der Papierbahn, welche mit der entsprechenden Vorschubgeschwindigkeit an der Elektrode vorbei geführt wird, wobei sich bei Anlegen einer ausreichend hohen Spannung eine DBE zwischen einer Elektrodenoberfläche und der Papierbahn entwickelt.

Wenn mindestens eine der beiden Elektroden mit einem Dielektrikum bedeckt ist, kann sich keine direkte, stromstarke Entladung zwischen den beiden Elektroden ausbilden. Bei Erreichen einer ausreichend hohen Spannung zwischen den Elektroden erfolgt eine stromschwache, stark lokalisierte Gasentladung im Gasraum zwischen der einen Elektrode und der damit korrespondierenden, dielektrisch behinderten Elektrode; dadurch wird das Dielektrikum lokal aufgeladen, so dass die Spannung wieder absinkt und die Entladung von selbst beendet wird. Dieser Vorgang wird als dielektrische Barriereentladung bezeichnet. Kennzeichen einer solchen Entladung sind Entladungsansatzpunkte auf der Barriere von typisch weniger als 1 cm² und Entladungskanaldurchmessern von einigen 10 µm bei Atmosphärendruck.

Gemäß einer bevorzugten Ausgestaltung der Erfindung erfolgt die mindestens eine elektrische Entladung durch die noch feuchte Papierbahn in einer Nasspartie einer Papiermaschine. In der Nasspartie sind die Papierfasern einer Papierbahn noch ausreichend flexibel, so dass eine Umorientierung, d.h. eine Änderung der Ausrichtung, mit den relativ geringen Kräften, die durch von lokalen elektrischen Entladungen ausgelöste Druckwellen erzeugt werden, erreicht werden kann. Dabei ist es besonders bevorzugt, wenn das Verfahren in einem Bereich erfolgt bzw. die Elektroden zum Erzeugen der elektrischen Entladungen in einem Bereich angeordnet sind, in dem die feuchte Papierbahn einen Feuchtigkeitsgehalt von mindestens 20 %, vorzugsweise von mindestens 75 %, weiter vorzugsweise im Bereich von 80 bis 90 %, aufweist.

Wird die Papierbahn auf einer Langsiebpapiermaschine gebildet, so erfolgen die elektrischen Entladungen vorzugsweise noch auf dem Sieb oder direkt nach dem Abheben der feuchten Papierbahn vom Sieb. Die Papierbahn weist am Ende der Siebpartie, also unmittelbar vor der Pressenpartie, in Abhängigkeit vom Papiermaschinentyp und der Papiersorte einen Feuchtegehalt von ca. 75 bis 80 % auf. Das Verfahren ist auch auf einer Papiermaschine mit einem anderen Blattbildungssystem als einem Langsieb einsetzbar, z. B. auf einer Papiermaschine mit einem Gap-Former. Vorzugsweise finden im Falle einer Papiermaschine mit einem Gap-Former die Entladungen in einem Bereich der Siebpartie statt, wo die Papierbahn nur an ihrer Unterseite von einem Sieb geführt wird, dagegen ihre Oberseite - wie auch bei einem Langsieb - "frei an der Luft" ist.

Es ist bevorzugt, dass die elektrische Spannung eine elektrische Wechselspannung im Bereich von 1 kV bis 30 kV ist. Vorzugsweise hat die Wechselspannung eine Frequenz im Bereich von 1 Hz bis 500 kHz, insbesondere aber im Bereich von 10 Hz bis 50 kHz. Weiterhin ist es bevorzugt, dass die Spannung einen sinus-, rechteck-, dreieck-, sägezahn-, trapez- oder impulsförmigen Verlauf besitzt. Zur Erzeugung einer Barriereentladung werden Wechselspannungen von einigen Kilovolt (kV) bis zu wenigen 10 kV (typisch < 30 kV) benötigt, abhängig von Elektrodenabstand, Luftdruck und -feuchte, Gaszusammensetzung. etc. Die Hochspannung wird vorzugsweise mit Frequenzen von einigen 10 Hz bis zu einigen 10 kHz bereitgestellt. Möglich sind auch dreieckige Spannungsverläufe, bzw. impulsartig mit entsprechender Wiederholfrequenz angelegte Spannungen im beschriebenen Spannungs- und Frequenzbereich.

Gemäß einer bevorzugten Ausgestaltung der Erfindung weist der Luftspalt zwischen der Papierbahn und einer Elektrode einen Wert im Bereich von 1 bis 100 mm, vorzugsweise im Bereich von 2 bis 50 mm, weiter vorzugsweise im Bereich von 2 bis 10 mm, auf. Bis zu der Schnittstelle von Pressenpartie zur Trockenpartie wird die Papierbahn üblicherweise, in der Siebpartie, von einem Sieb oder einem Pressfilz unterstützt. Die Papierbahn bzw. die Papierbahn und das tragende Sieb läuft häufig nicht stabil in exakt derselben Höhe, sondern führt mechanische Schwingungen aus. Der Luftspalt wird vorzugsweise größer als die Amplitude dieser mechanischen Schwingungen gewählt.

Gemäß der erfindungsgemäßen Papiermaschine ist die Dicke des Dielektrikums so gewählt, dass ein Durchschlag durch das Dielektrikum verhindert wird. Geeignete Materialien für das Dielektrikum sind Keramiken, Glas, Glaskeramik, oder auch Kunststoffe. Die relative Permittivität des Dielektrikums kann dabei Zahlenwerte von ca. 2 (z.B. Glas, Kunststoffe) bis über 10 (z.B. Aluminiumoxidkeramik) oder auch bis zu einigen 1000 (z.B. Bariumtitanate) aufweisen. Die Dicke des Dielektrikums wird so gewählt, dass die gesamte anzulegende Spannung von mehreren Kilovolt nicht zu einem Durchschlag im Dielektrikum führt; die Dicke ist daher materialabhängig zu wählen, bevorzugt aber so dünn wie möglich.

Gemäß einer bevorzugten Ausgestaltung erstreckt sich die Anordnung der Elektroden über die gesamte Breite der Papierbahn. Mithilfe großflächiger Elektrodenbalken kann erreicht werden, dass gleichzeitig eine sehr große Anzahl solcher Entladungskanäle über die Breite der gesamten Papierbahn und einen entsprechenden Teil der Papierbahnlänge erzeugt wird. Bei einer entsprechend hohen Plasmaleistung kann dann ein Großteil der Fasern statistisch umgeordnet werden, so dass insgesamt eine Faserumordnung betreffend die gesamte Papierbahnfläche erreicht wird. Die Stärke des Effekts kann dabei gezielt durch die steuerbare Plasmaleistung beeinflusst werden. Solche dielektrischen Entladungen sind auch bei Atmosphärendruck über große Flächen skalierbar, wodurch sich eine gute Prozesskontrolle auch bei hohen Papiergeschwindigkeiten und großen Bahnbreiten erzielen lässt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Es zeigt jeweils schematisch und nicht maßstabsgetreu:
- Fig. 1: eine Änderung der Ausrichtung von Fasern in einer Papierbahn im Verlauf eines Verfahrens zum Ändern einer Formation von Papierfasern;
- Fig. 2: eine Änderung der Verteilung von Fasern in einer Papierbahn im Verlauf eines Verfahrens zum Ändern einer Formation von Papierfasern;
- Fig. 3: eine Ansicht eines Elektrodenpaars relativ zu einer Papierbahn;
- Fig. 4: einen Schnitt einer ersten Elektrodenanordnung;
- Fig. 5: einen Schnitt einer anderen Elektrodenanordnung;
- Fig. 6: einen Teil einer Papiermaschine im Schnitt; und
- Fig. 7: eine Papiermaschine in Ansicht.

Fig. 1 umfasst die Teilfiguren 1a bis 1c, die eine Abfolge von Faserorientierungen zeigen, in einer vergrößerten Draufsicht auf eine Faserlage einer sich bildenden, noch feuchten Papierbahn. Die Abfolge illustriert eine Änderung der Ausrichtung von Fasern 3 in einer Papierbahn beim Durchlaufen einer Vorrichtung zum Ändern einer Formation von Papierfasern in einer Papierbahn.

Fig. 1a zeigt einen Ausgangszustand, bei dem die vorherrschende Ausrichtung von Papierfasern 3 in einer sich bildenden Faserlage entlang einer Sieblaufrichtung 21 ist. Dieser Ausgangszustand mit einer signifikant anisotropen Faserausrichtung bildet sich in der Regel aufgrund der Siebanordnung und der hohen Siebgeschwindigkeit in einer industriellen Papiermaschine. Die Ausrichtung der Fasern 3 längs der Sieblaufrichtung 21 ist die ursprüngliche Ausrichtung der Fasern 3, wie sie sich durch die Bedingungen des Faserstoffauflaufs auf ein sich in Sieblaufrichtung 21 bewegendes Sieb ergibt.

Fig. 1b zeigt einen Zustand, wie er sich unmittelbar nach einer elektrischen Entladung entlang eines Entladungskanals 8 durch die Faserlage der sich bildenden, feuchten Papierbahn hindurch ergibt. Eine durch die Entladung generierte atmosphärische Druckwelle übt eine Kraft auf die Fasern 3 der Papierbahn aus, die sich in einer Faserlage anordnen. Je nachdem, wie fest eine Faser 3 in der Faserlage angeordnet ist, kann die Druckwelle die Faser entweder über ihre gesamte Länge verschieben und aus dem Entladungskanal 8 hinaus drücken, oder nur über eine Teillänge auf eine Faser 3 wirken und lediglich einen Abschnitt einer Faser 3 aus dem Entladungskanal 8 hinaus schieben. Auf diese Weise ergeben sich unterschiedliche Umorientierungen und/oder Verbiegungen der Fasern 3. Über die Gesamtheit der Fasern 3 gesehen führt die elektrische Entladung zu einer signifikanten Änderung der Orientierung von Papierfasern 3 in einem von der Druckwelle beeinflussten Teilbereich der noch feuchten Papierbahn.

Fig. 1c zeigt einen Zustand, der sich nach einem gewissen Zeitraum nach der elektrischen Entladung ergibt. Während eines gewissen Zeitraums nach der Entladung, typischerweise im Bereich von Sekunden, bewirken elastische Rückstellkräfte, dass sich einzelne Fasern 3 oder auch nur Abschnitte einzelner Fasern 3 zurückstellen, d.h. die durch die Druckwelle hervorgerufenen Umorientierungen und/oder Verbiegungen zumindest teilweise rückgängig machen. Auf diese Weise können sich Fasern, die unmittelbar nach der Entladung, wie in Fig. 1b gezeigt, lediglich außerhalb des Entladungskanals 8 angeordnet sind, zumindest teilweise wieder innerhalb des Entladungskanals 8 anordnen. Eine endliche, d.h. begrenzte, elastische Rückstellung der Fasern führt also dazu, dass sich der Bereich des Entladungskanals 8 weitgehend wieder schließt, so dass in der Papierbahn keine Löcher verbleiben.

Der in Fig. 1c dargestellte Orientierungszustand der Fasern 3 bleibt im Wesentlichen bestehen, während die Papierbahn weiterhin die daran anschließenden Prozessschritte der Papiermaschine durchläuft. Nach Durchlaufen der gesamten Papiermaschine existiert der durch die elektrische Entladung umorientierte Faserzustand im fertig gestellten Papier im Wesentlichen unverändert.

Fig. 2 umfasst die Teilfiguren 2a bis 2c, die eine Abfolge von Faserverteilungen zeigen, in einer vergrößerten Draufsicht auf eine Faserlage einer sich bildenden, noch feuchten Papierbahn. Die Abfolge illustriert eine Änderung der Verteilung von Fasern 3 in einer Papierbahn beim Durchlaufen einer Vorrichtung zum Ändern einer Formation von Papierfasern in einer Papierbahn.

Fig. 2a zeigt einen Ausgangszustand, bei dem sich in der Faserlage der Papierfasern eine Flocke 30 gebildet hat.

Fig. 2b zeigt einen Zustand, wie er sich unmittelbar nach einer elektrischen Entladung entlang eines Entladungskanals 8 durch die Faserlage der sich bildenden, feuchten Papierbahn hindurch ergibt. Eine durch die Entladung generierte atmosphärische Druckwelle übt eine Kraft auf die Fasern 3 der Flocke 30 aus. Der Druckimpuls treibt die Fasern auseinander, so dass Flocken und Agglomerate aufgelöst oder zumindest deutlich verkleinert werden. Je nachdem, wie fest eine Faser 3 in der Faserlage angeordnet ist, kann die Druckwelle die Faser entweder über ihre gesamte Länge verschieben und aus dem Entladungskanal 8 hinaus drücken, oder nur über eine Teillänge auf eine Faser 3 wirken und lediglich einen Abschnitt einer Faser 3 aus dem Entladungskanal 8 hinaus schieben. Auf diese Weise ergeben sich unterschiedliche Umorientierungen und/oder Verbiegungen der Fasern 3. Über die Gesamtheit der Fasern 3 gesehen führt die elektrische Entladung zu einer signifikanten Änderung der Verteilung von Papierfasern 3 in einem von der Druckwelle beeinflussten Teilbereich der noch feuchten Papierbahn.

Fig. 2c zeigt einen Zustand, der sich nach einem gewissen Zeitraum nach der elektrischen Entladung ergibt. Während eines gewissen Zeitraums nach der Entladung, typischerweise im Bereich von Sekunden, bewirken elastische Rückstellkräfte, dass sich einzelne Fasern 3 oder auch nur Abschnitte einzelner Fasern 3 zurückstellen, d.h. die durch die Druckwelle hervorgerufenen Umorientierungen und/oder Verbiegungen zumindest teilweise rückgängig machen. Auf diese Weise können sich Fasern, die unmittelbar nach der Entladung, wie in Fig. 2b gezeigt, lediglich außerhalb des Entladungskanals 8 angeordnet sind, zumindest teilweise wieder innerhalb des Entladungskanals 8 anordnen. Eine endliche, d.h. begrenzte, elastische Rückstellung der Fasern führt also dazu, dass sich der Bereich des Entladungskanals 8 weitgehend wieder schließt, so dass in der Papierbahn keine Löcher verbleiben.

Der in Fig. 2c dargestellte Orientierungszustand der Fasern 3 bleibt im Wesentlichen bestehen, während die Papierbahn weiterhin die daran anschließenden Prozessschritte der Papiermaschine durchläuft. Nach Durchlaufen der gesamten Papiermaschine existiert der durch die elektrische Entladung umorientierte Faserzustand im fertig gestellten Papier im Wesentlichen unverändert.

Aus Gründen der Klarheit werden in Fig. 1 und 2 die Wirkungen der elektrischen Entladungen auf die Formation, nämlich Änderung der Ausrichtung/Orientierung und Änderung der Verteilung der Fasern, getrennt betrachtet. Es versteht sich aber von selbst, dass in der Realität beide Effekte gleichzeitig und in Wechselwirkung miteinander auftreten.

Fig. 3 zeigt eine Ansicht einer Vorrichtung 1 zum Ändern einer Orientierung von Papierfasern in einer Papierbahn, wobei die Vorrichtung 1 ein Elektrodenpaar 2a, 2b relativ zu einer Papierbahn 9 aufweist. Die obere Elektrode 2a ist auf ihrer der Papierbahn zugewandten Seite mit einem Dielektrikum 22 in Form einer dielektrischen Schicht bedeckt. Der Abstand der Elektroden 2a, 2b zu der Papierbahn 9 liegt jeweils bei einem festen Wert im Bereich von 2 bis 10 mm, so dass zwischen den Elektroden 2a, 2b und der Papierbahn 9 jeweils ein gleichmäßiger Luftspalt gebildet wird, durch welchen mithilfe von Registerwalzen 12 die noch feuchte Papierbahn 9 transportiert werden kann. Die Breite der Elektroden 2a, 2b entspricht im Wesentlichen der der Papierbahn 9. Die Elektroden 2a, 2b sind über elektrische Leiterbahnen 4 mit einer Spannungsquelle 5 verbunden, so dass zwischen den Elektroden 2a, 2b eine Spannung angelegt werden kann.

Es ist von Vorteil, jede der beiden Elektroden 2a, 2b in Form eines Elektrodenbalkens auszubilden. Ein Elektrodenbalken umfasst eine Vielzahl in einer Ebene nebeneinander angeordneter Einzelelektroden zum Erzeugen eines Entladungskanals. Aufgrund der Vielzahl der Entladungskanäle, die über die Breite der Papierbahn erzeugbar ist, kann eine gleichmäßige Faser-Orientierung und Faser-Verteilung in allen Bereichen der Papierbahn 9 erreicht werden.

Die Spannung wird so hoch gewählt, dass quer über den Luftspalt zwischen dem Elektrodenpaar 2a, 2b mindestens eine elektrische Entladung durch die Papierbahn 9 hindurch stattfinden. Die Entladung erfolgt vorzugsweise über die Umgebungsluft der Papierbahn 9, ist also eine Gasentladung. Entlang jedes Entladungskanals wird durch eine die Entladung begleitende Druckwelle eine Umorientierung von Fasern hervorgerufen. Das Ausmaß bzw. die Effektivität der Faserumorientierung ist unter anderem abhängig von dem Abstand der Elektroden 2a, 2b zueinander (= Luftspaltweite), dem Luftdruck, der Luftfeuchte, der Luftzusammensetzung, dem Ladungsinhalt pro Filament (= Entladungskanal), der angelegten Spannung, der Einwirkzone pro Filament, etc.

Bei Verwendung nur einer dielektrisch beschichteten Elektrode wird die Spannung so hoch gewählt, dass sich eine dielektrisch behinderte Entladung im Luftspalt zwischen der Papierbahn 9 und der Elektrode ausbildet. Der Luftspalt wird dabei jeweils so groß gewählt, dass bei den auftretenden mechanischen Schwingungen der Papierbahn keine Berührung zwischen Papierbahn und Elektrode(n) erfolgt.

Eine grobe Abschätzung zum Leistungsverbrauch einer dielektrischen Barriereentladung, welche zur Formationsverbesserung bei der Papierherstellung eingesetzt werden kann, ist im Folgenden dargestellt. Grundgedanke dabei ist, dass in einer Barriereentladung stark lokalisierte diskrete Entladungskanäle, sogenannte Filamente, mit begrenztem Energieinhalt dazu dienen, dass durch die lokale Druckwelle der Barriereentladung, ähnlich der Wirkung von Kavitationsblasen, die Fasern bewegt und/oder gebogen werden. Dieser Abschätzung liegen die in Tabelle 1 zusammengefassten Annahmen zugrunde:

**Tabelle 1**

| | | |
|---|---|---|
| Ladungsinhalt pro Filament | 1 nC | Erfahrungswert |
| Spannungsbedarf | 10 kV | Erfahrungswert |
| Luftspaltweite | 5 mm | Erfahrungswert |
| Einwirkzone pro Filament | 1 mm² | Annahme (Erfahrungswert: typisch 10 mm² Ausdehnung, aber Druckwellenbereich deutlich kleiner) |

Daraus errechnet sich ein spezifischer Energiebedarf E/A (Energie E pro Fläche A) von minimal: $E / A = 1 nC * 10 kV / 1 ⁢ {mm}^{2} = {10}^{- 9} ⁢ As * {10}^{4} ⁢ V / {10}^{- 6} ⁢ {m}^{2} = 10 J / {m}^{2}$

Bei typischen Maschinenparametern, z.B. einer Siebgeschwindigkeit v = 20 m/s und einer Papierbahnbreite w = 6 m, d.h. Fläche / Zeit = 6 * 20 m²/s = 180 m²/s, benötigt man eine theoretische Mindestleistung Pₚₗₐₛₘₐ für die Erzeugung des Plasmas von ${P}_{plasma} = 10 ⁢ J / {m}^{2} * 180 ⁢ {m}^{2} / s = 1 , 8 kW$
bei einer Frequenz von einigen kHz, welche technisch leicht zu bewerkstelligen ist, da dies ein typischer Leistungsbereich kleiner Umrichter ist. Nicht berücksichtigt bei dieser groben Abschätzung sind zusätzliche elektrische Verluste.

Das bedeutet, dass mit einer Leistung im Bereich von einigen kW, maximal bis zu wenigen 10 kW, falls der geschätzte Druckwellenbereich kleiner sein sollte als angenommen, ein solcher Prozess wirtschaftlich durchführbar ist und zusätzlich eine Festigkeitssteigerung des Papiers in Form einer zusätzlichen Wasserstoffbrückenbildung auftreten kann, aufgrund der während einer DBD erzeugten Radikale.

Fig. 4 zeigt einen Schnitt einer ersten Elektrodenanordnung, die im Wesentlichen der in Fig. 3 entspricht. Eine Papierbahn 9, gebildet durch eine noch feuchte Faserlage von Papierfasern, wird von einem Sieb 6 getragen und in eine Sieblaufrichtung 21 transportiert. An der Oberseite der Papierbahn 9 ist eine mit einer dielektrischen Schicht 22 belegte erste Elektrode 2a, an der Unterseite der Papierbahn 9 eine zweite Elektrode 2b angeordnet. Die Elektroden 2a, 2b und die Papierbahn 9 sind jeweils durch einen Luftspalt d voneinander beabstandet. Über Leiterbahnen 4 sind die Elektroden mit einer Spannungsquelle 5 elektrisch verbunden. Bei Anlegen einer ausreichend hohen Spannung zwischen den Elektroden 2a, 2b findet eine elektrische Entladung durch die Papierbahn hindurch statt. Um die Entladung nicht negativ zu beeinflussen, besteht das Sieb aus einem elektrisch nicht-leitfähigem Material, z.B. aus einem Kunststoff.

Die oberhalb der Papierbahn 9 angeordnete, erste Elektrode 2a kann feststehend oder in Form einer Walze oder als ein an der Papierbahn 9 anliegendes Band aus einem elektrisch leitfähigen Material, z.B. ein Metallband, ausgebildet sein, das mit derselben Geschwindigkeit wie das Sieb 6 läuft. Alternativ zu einer feststehenden zweiten Elektrode 2b ist es möglich, dass die unterhalb der Papierbahn 9 angeordnete, zweite Elektrode 2b als ein an dem Sieb 6 anliegendes Band aus einem elektrisch leitfähigen Material, z.B. ein Metallband, ausgebildet ist, das mit derselben Geschwindigkeit wie das Sieb 6 läuft.

Fig. 5 zeigt einen Schnitt einer alternativen Elektrodenanordnung. Eine Papierbahn 9, gebildet durch eine noch feuchte Faserlage von Papierfasern, wird von einem sich bewegenden Sieb 6 getragen und in eine Sieblaufrichtung 21 transportiert. An der Oberseite der Papierbahn 9 ist eine mit einer dielektrischen Schicht 22 belegte erste Elektrode 2a angeordnet. Das aus einem elektrisch leitfähigen Material bestehende Sieb ist über eine Leiterbahn 4 mit einer Spannungsquelle 5 elektrisch verbunden, z.B. über einen Schleifkontakt. Das Sieb kann dabei aus einem Metall wie Kupfer oder Edelstahl oder aus einem Kunststoff mit elektrisch leitfähigen Elementen, z.B. Metallelementen, gefertigt sein. Das Sieb bildet somit eine zweite Elektrode. Die erste Elektrode 2a und die Papierbahn 9 sind durch einen Luftspalt mit einer Luftspaltweite d voneinander beabstandet. Über eine Leiterbahn 4 ist die erste Elektrode 2a mit der Spannungsquelle 5 elektrisch verbunden. Bei Anlegen einer ausreichend hohen Spannung zwischen der ersten Elektrode 2a und dem Sieb 6 findet eine elektrische Entladung durch die Papierbahn hindurch und/oder von der Oberfläche der Papierbahn 9 ausgehend statt.

Wegen der hohen elektrischen Leitfähigkeit der noch feuchten Papierbahn, die aus ihrem Feuchtigkeitsgehalt resultiert, ist die Papierbahn mit dem Sieb elektrisch leitfähig verbunden und stellt somit selbst eine Elektrode dar. Bei Anlegen einer ausreichend hohen Spannung zwischen der ersten Elektrode 2a und dem Sieb 6 kann somit auch eine elektrische Entladung zwischen der ersten Elektrode 2a und der Papierbahn 9, insbesondere eine von der Oberfläche der Papierbahn 9 ausgehende Entladung, stattfinden.

Fig. 6 zeigt im Schnitt einen Stoffauflauf 20 und eine Siebpartie 10 einer Papiermaschine. Im Stoffauflauf 20 gelangt die Fasersuspension aus Papierfasern, Hilfsstoffen und Wasser über einem Siebtisch 11 auf ein endlos umlaufendes Sieb 6. Danach passiert die Suspension in Sieblaufrichtung 21 folgende Bauteile der Siebpartie 10: Registerwalze 12, erster Nasssaugkasten 13a, Einzel-Foils 14, zweiter Nasssaugkasten 13b, Egoutteur 19, Saugkästen 15. Im Bereich einer Siebsaugwalze 17 wird die sich mittlerweile aus der Fasersuspension gebildete Papierbahn von dem Sieb 6 abgehoben und läuft in eine Pressenpartie der Papiermaschine. Über eine Siebantriebswalze 18 und eine Brustwalze 16 wird das leere Sieb zum Siebtisch 11 zurück befördert.

Die Theorie der Blattbildung beschreibt folgenden Ablauf: Sobald die Fasersuspension mit dem Sieb 6 in Berührung kommt, werden die Papierfasern durch ihren Strömungswiderstand auf das Sieb 6 zu bewegt. Hierdurch beginnt sich auf dem Sieb eine Faserlage zu bilden, die nach oben zu wächst. Abhängig von der Bewegungsfreiheit der Fasern in der Suspension treten zwei verschiedene Formen der Blattbildung auf: Filtration und Eindickung. Aus dem Aufbau der meisten Papiere geht hervor, dass die Filtration vorherrscht: Bei der Entwässerung stellt sich ein scharfer Übergang zwischen der bereits gebildeten Faserlage auf dem Sieb, der sogenannten Fasermatte, und der darüberliegenden Suspension ein. Die Stoffkonzentration in der flüssigen Phase ist annährend konstant und die Fasern können sich im Verhältnis zueinander frei bewegen.

Die Papierfasern in der Faserlage werden den elektrischen Entladungen zwischen den Elektroden 2 ausgesetzt, während sie sich im Bereich der Nasspartie der Papiermaschine, z.B. im Bereich der Siebpartie 10, befinden. Dabei ist es möglich, dass die Vorrichtung 1 zum Ändern einer Orientierung von Papierfasern in einer Papierbahn zwei Elektroden 2 umfasst, die ober- und unterhalb des Siebs 6 angeordnet sind, z.B. im Bereich zwischen dem zweiten Nasssaugkasten 13b und dem Egoutteur 19, wie in Fig. 6 angegeben.

Fig. 7 zeigt in Ansicht eine Papiermaschine 7, in deren linken Teil sich ein Stoffauflauf 20 und eine Siebpartie 10 befinden. Im Bereich einer Gautschpresse 28 wird die sich mittlerweile aus der Fasersuspension gebildete Papierbahn 9 von dem Sieb 6 abgehoben und läuft, in Sieblaufrichtung 21 daran anschließend, in eine Nasspresse 23 hinein, die einen Nassfilz 24 gegen die noch nasse Papierbahn 9 presst. Nachfolgende Prozessschritte der Papiermaschine 7 umfassen eine Serie von Trockenzylindern 25, welche die Papierbahn 9 durch eine Anwendung von thermischer Energie noch weiter trocknen. Grundsätzlich kann bei der Papiermaschine 7 eine Nasspartie 26 und eine Trockenpartie 27 unterschieden werden, deren Grenze im Wesentlichen durch den Feuchtigkeitsgehalt der Papierbahn 9 definiert wird. In Fig. 7 reicht die Nasspartie 26 ungefähr bis zum Ende der Applikation des Nassfilzes 24.

Durch Anordnen einer Vorrichtung zum Ändern einer Orientierung von Papierfasern in einer Papierbahn in der Nasspartie 26 kann eine optimierte Ausrichtung der Zellstofffasern durch Ausnutzen von Druckwellen, die durch elektrische Entladungen hervorgerufen werden, realisiert werden.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den durch die Ansprüche definierten Schutzumfang der Erfindung zu verlassen.

## Patentansprüche

1. Verfahren zum Ändern einer Formation von Papierfasern (3) in einer Papierbahn (9), wobei die Faserausrichtung und Faserverteilung in der Papierbahn durch lokale Einwirkung einer Druckwelle, welche von einer lokalen elektrischen Entladung ausgelöst wird, im Nassbereich einer Papiermaschine geändert werden, wobei die mindestens eine elektrische Entladung durch die noch feuchte Papierbahn (9) hindurch, welche durch Aufbringen einer wässrigen Suspension aus Papierfasern (3) auf ein Sieb (6) ausgebildet wurde, und/oder von der Oberfläche der Papierbahn (9) ausgehend
erzeugt wird, wobei die mindestens eine elektrische Entladung eine dielektrische Barriereentladung ist, und wobei zum Erzeugen der mindestens einen elektrischen Entladung
a) zwischen mindestens einer ersten Elektrode (2a) und der noch feuchten Papierbahn (9) oder
b) zwischen der mindestens einen ersten Elektrode (2a) und mindestens einer zweiten Elektrode (2b)
eine elektrische Spannung angelegt wird und zumindest die mindestens eine erste Elektrode (2a) mit einem Dielektrikum (22) belegt ist.

2. Verfahren nach Anspruch 1,
**dadurch gekennzeichnet, dass** die mindestens eine elektrische Entladung in einer Nasspartie (26) einer Langsiebpapiermaschine (7) oder einer Papiermaschine (7) mit Gapformer erfolgt.

3. Verfahren nach einem der vorhergehenden Ansprüche,
**dadurch gekennzeichnet, dass** die feuchte Papierbahn (9) einen Feuchtigkeitsgehalt von mindestens 75 %, vorzugsweise im Bereich von 80 bis 90 %, aufweist.

4. Verfahren nach Anspruch 1,
**dadurch gekennzeichnet, dass** im Fall b) die feuchte Papierbahn (9) durch eine Elektrodenanordnung umfassend die erste und zweite Elektrode (2a, 2b) geführt wird, wobei die erste und zweite Elektrode (2a, 2b) auf unterschiedlichen Seiten der Papierbahn (9) angeordnet sind.

5. Verfahren nach Anspruch 1 oder 4,
**dadurch gekennzeichnet, dass** die elektrische Spannung eine elektrische Wechselspannung im Bereich von 1 kV bis 30 kV mit einer Frequenz im Bereich von 1 Hz bis 500 kHz ist.

6. Verfahren nach Anspruch 5,
**dadurch gekennzeichnet, dass** die Spannung einen sinus-, rechteck-, dreieck-, sägezahn-, trapez- oder impulsförmigen Verlauf besitzt.

7. Verfahren nach Anspruch 1, 4, 5 oder 6,
**dadurch gekennzeichnet, dass** die mindestens eine Elektrode in einem Abstand (d) im Bereich von 1 bis 100 mm, vorzugsweise von 2 bis 50 mm, weiter vorzugsweise von 2 bis 10 mm, von der Papierbahn (9) angeordnet wird.

8. Papiermaschine (7) zur Herstellung einer Papierbahn (9) mit einer Vorrichtung (1) zum Ändern einer Formation von Papierfasern (3) in der Papierbahn (9), mittels welcher die Faserausrichtung und Faserverteilung in der Papierbahn (9) durch lokale Einwirkung einer Druckwelle, welche von einer lokalen elektrischen Entladung ausgelöst wird, im Nassbereich der Papier-maschine (7) geändert werden, wobei die Vorrichtung (1) eine Elektrodenanordnung mit mindestens einer Elektrode (2a, 2b) umfasst, wobei die feuchte Papierbahn (9), welche durch Aufbringen einer wässrigen Suspension aus Papierfasern (3) auf ein Sieb (6) ausgebildet wurde, so an der Elektrodenanordnung vorbei führbar ist, dass die Papierbahn durch einen Luftspalt (d) von der mindestens einen Elektrode (2a, 2b) getrennt ist, wobei die Vorrichtung (1) Anschlüsse (4) zum Anlegen einer elektrischen Spannung zwischen mindestens einer ersten Elektrode (2a) der Elektrodenanordnung und der noch feuchten Papierbahn (9) oder zwischen der mindestens einen ersten Elektrode (2a) und mindestens einer zweiten Elektrode (2b) der Elektrodenanordnung zum Erzeugen der mindestens einen elektrischen Entladung durch die feuchte Papierbahn (9) hindurch und/oder von der Oberfläche der Papier-bahn (9) ausgehend umfasst, und wobei zumindest die mindestens eine erste Elektrode (2a) mit einem Dielektrikum (22) belegt ist und die Dicke des Dielektrikums (22) so gewählt ist, dass ein Durchschlag durch das Dielektrikum (22) verhindert wird.

9. Papiermaschine (7) nach Anspruch 8,
**dadurch gekennzeichnet, dass** sich die Anordnung der Elektroden (2) über die gesamte Breite der Papierbahn (9) erstreckt.

## Claims

1. Method for modifying a formation of paper fibres (3) in a paper web (9), wherein the fibre alignment and fibre distribution in the paper web are modified by local action of a pressure roller which is initiated by a local electric discharge in the wet area of a paper machine, wherein the at least one electric discharge is created through the still damp paper web (9), which was embodied by applying an aqueous suspension of paper fibres (3) to a mesh (6), and/or starting from the surface of the paper web (9), wherein the at least one electric discharge is a dielectric barrier discharge, and wherein, for creating the at least one electric discharge,
a) between at least one first electrode (2a) and the still moist paper web (9) or
b) between the at least one first electrode (2a) and at least one second electrode (2b)
an electric voltage is applied and at least the at least one first electrode (2a) has a dielectric (22) applied to it.

2. Method according to claim 1,
**characterised in that** the at least one electric discharge occurs in a wet part (26) of a Fourdrinier paper machine (7) or a paper machine (7) with gap former.

3. Method according to one of the preceding claims,
**characterised in that** the moist paper web (9) has a moisture content of at least 75%, preferably ranging from 80 to 90%.

4. Method according to claim 1,
**characterised in that**, in case b) the moist paper web (9) is guided between an electrode arrangement comprising the first and the second electrode (2a, 2b), wherein the first and the second electrode (2a, 2b) are arranged on different sides of the paper web (9).

5. Method according to claim 1 or 4,
**characterised in that** the electric voltage is an electric AC voltage ranging from 1 kV to 30 kV with a frequency ranging from 1 Hz to 500 kHz.

6. Method according to claim 5,
**characterised in that** the voltage possesses a sine wave, square wave, triangular, sawtooth, trapezoidal or pulse shaped waveform.

7. Method according to claim 1, 4, 5 or 6, **characterised in that** the at least one electrode is disposed at a distance (d) ranging from 1 to 100 mm, preferably from 2 to 50 mm, further preferably from 2 to 10 mm, from the paper web (9).

8. Paper machine (7) for manufacturing a paper web (9) with a device (1) for modifying a formation of paper fibres (3) in the paper web (9), by means of which the fibre alignment in the paper web (9) is modified by local action of a pressure roller which is initiated by a local electric discharge, in the wet area of the paper machine (7), wherein the device (4) comprises an electrode arrangement with at least one electrode (2a, 2b), wherein the moist paper web (9), which has been embodied by applying an aqueous suspension of paper fibres (3) to a mesh (6), is able to be guided past the electrode arrangement such that the paper web is separated by an air gap (d) from the at least one electrode (2a, 2b), wherein the device (1) includes connections (4) for applying at least one electric voltage between the at least one first electrode (2a) of the electrode arrangement and the still moist paper web (9) or between the at least one first electrode (2a) and at least one second electrode (2b) of the electrode arrangement for creating the at least one electric discharge through the moist paper web (9) and/or out from the surface of the paper web (9), and wherein at least the at least one electrode (2a) has a dielectric (22) applied to it and the thickness of the dielectric (22) is selected so that a flashover through the dielectric (22) is prevented.

9. Paper machine (7) according to claim 8,
**characterised in that** the arrangement of the electrodes (2) extends over the entire width of the paper web (9).

## Revendications

1. Procédé de modification d'une formation de fibres (3) de papier d'une bande (9) de papier en modifiant, dans la partie humide d'une machine à papier, la direction des fibres et la répartition des fibres de la bande de papier par action locale d'une onde de pression, qui est déclenchée par une décharge électrique locale, dans lequel on produit la au moins une décharge électrique à travers la bande (9) de papier encore humide, qui a été formée par dépôt d'une suspension aqueuse de fibres (3) de papier sur une toile (6) et/ou à partir de la surface de la bande (9) de papier, la au moins une décharge électrique étant une décharge barrière diélectrique et dans lequel, pour la production de la au moins une décharge électrique, on applique
a) entre au moins une première électrode (2a) et la bande (9) de papier encore humide ou
b) entre la au moins une première électrode (2a) et au moins une deuxième électrode (2b),
une tension électrique et au moins la au moins une première électrode (2a) est revêtue d'un diélectrique (22).

2. Procédé suivant la revendication 1,
**caractérisé en ce que** la au moins une décharge électrique s'effectue dans une partie (26) humide d'une machine (7) à papier à toile métallique ou d'une machine (7) à papier à gapformer.

3. Procédé suivant la revendication 1,
**caractérisé en ce que** la bande (9) de papier humide a une teneur en humidité d'au moins 75 %, de préférence de l'ordre de 80 à 90 %.

4. Procédé suivant la revendication 1,
**caractérisé en ce que**, dans le cas b), on fait passer la bande (9) de papier dans un agencement d'électrodes comprenant la première et la deuxième électrodes (2a, 2b), la première et la deuxième électrodes (2a, 2b) étant disposées sur des faces différentes de la bande (9) de papier.

5. Procédé suivant la revendication 1 ou 4,
**caractérisé en ce que** la tension électrique est une tension électrique alternative allant de 1 kV à 30 kV à une fréquence allant de 1 Hz à 500 kHz.

6. Procédé suivant la revendication 5,
**caractérisé en ce que** la tension a une courbe sinusoïdale, rectangulaire, triangulaire, en dent de scie, trapézoïdale ou en forme d'impulsions.

7. Procédé suivant la revendication 1, 4, 5 ou 6,
**caractérisé en ce que** l'on met au moins une électrode à une distance (d) allant de 1 à 100 mm, de préférence de 2 à 50 mm, encore mieux de 2 à 10 mm, de la bande (9) de papier.

8. Machine (7) à papier pour produire une bande (9) de papier comprenant un dispositif (1) de modification d'une formation de fibres (3) de papier de la bande (9) de papier, au moyen duquel on modifie dans la partie humide de la machine (7) à papier la direction des fibres et la répartition des fibres de la bande (9) de papier par action locale d'une onde de pression qui est déclenchée par une décharge électrique locale, dans laquelle le dispositif (1) comprend un agencement d'électrodes ayant au moins une électrode (2a, 2b), la bande (9) de papier humide, qui a été formée par dépôt d'une suspension aqueuse de fibres (3) de papier sur une toile (6), pouvant passer devant l'agencement d'électrodes de manière à ce que la bande papier soit séparée par une fente (d) d'air de la au moins une électrode (2a, 2b), le dispositif (1) comprenant des bornes (4) pour l'application d'une tension électrique entre au moins une première électrode (2a) de l'agencement d'électrodes et la bande (9) de papier encore humide ou entre la au moins une première électrode (2a) et au moins une deuxième électrode (2b) de l'agencement d'électrodes pour produire au moins une décharge électrique à travers la bande (9) de papier humide et/ou en partant de la surface de la bande (9) de papier humide, la au moins une première électrode (2a) étant revêtue d'un diélectrique (22) et l'épaisseur du diélectrique étant choisie de manière à empêcher un claquage dans le diélectrique (22).

9. Machine (7) à papier suivant la revendication 8,
**caractérisé en ce que** l'agencement des électrodes (2) s'étend sur toute la largeur de la bande (9) de papier.
